# FASCICULE DE BREVET EUROPEEN

(11) **EP 0 524 860 B1**
(45) Date de publication et mention de la délivrance du brevet: **06.12.1995**
(21) Numéro de dépôt: 92402052.2
(22) Date de dépôt: 16.07.1992
(51) Int. Cl.: E04H 17/16

(54) **Dispositif d'assemblage de rives de panneaux de cloture en treillis rigide et de poteaux de soutien de ces panneaux**
Vorrichtung für die Verbindung von starren gitterartigen Zaunfeldern an Stützpfosten
Device for fastening rigid grid-shaped fencing panels to supporting posts

(30) Priorité: 26.07.1991 FR 9109832
(43) Date de publication de la demande: 27.01.1993
(73) Titulaire: ETS BETEMS & CIE, SARL, F-02690 Urvillers (FR)
(72) Inventeur: Dias Alves, Armand, F-02690 Urvillers (FR)
(74) Mandataire: Ecrepont, Robert

(56) Documents cités:
- DE-A- 3 309 542
- FR-A- 2 554 156
- GB-A- 2 167 786

## Description

L'invention se rapporte à un ensemble auto-verrouillable de panneaux de clôture en fils rigides et de poteaux de soutien de ces panneaux.

Par panneau en fils rigides, on désigne un panneau constitué de fils, notamment métalliques, disposés en au moins deux nappes dans deux directions sensiblement perpendiculaires et réalisant ainsi des fils longitudinaux destinés à s'étendre au long de la clôture à constituer et des fils transversaux, quant à eux, destinés à s'étendre approximativement perpendiculairement aux dits fils longitudinaux.

L'invention concerne plus spécialement un ensemble auto-verrouillable de poteaux et de panneaux qui, d'une part, sont constitués de fils notamment métalliques longitudinaux et transversaux disposés selon un certain maillage et assemblés notamment par soudure en leurs intersections et, d'autre part, dont au moins certains des fils longitudinaux présentent au niveau des rives de ces panneaux des extrémités situées dans deux plans sensiblement parallèles disposés selon un espacement prédéterminé.

L'invention se rapporte plus particulièrement mais non exclusivement à un ensemble auto-verrouillable de poteaux et de rives de panneaux qui sont dits "en treillis nervuré", c'est à dire de panneaux dont les fils transversaux sont au droit de leur liaison avec au moins certains des fils longitudinaux, conformés de manière telle qu'au moins ces fils longitudinaux soient rejetés dans un plan parallèle à celui contenant les fils transversaux et constituent alors des nervures, chacune en saillie sur ce plan.

Ce type de panneau compris dans l'art antérieur est non limitativement pour l'invention un panneau du type décrit dans le brevet DE-2.225.879 déposé le 27 mai 1972.

Les ensembles connus de tels panneaux et de poteaux de soutien sont de différents types.

Certains mettent en oeuvre, par exemple, (FR-A-985.858) des moyens de pincement de rives constitués par les bords de deux demi-profilés qui réalisent chaque poteau et sont équipés de moyens d'assemblage.

D'autres plus complexes mettent en oeuvre des pattes avec des organes vis-écrou ou encore des mécanismes intégrant des clés d'assemblage coulissantes (FR-A-2.554.156) qui s'étendent sur toute la dimension longitudinale de chaque poteau.

D'autres encore dans lesquels on a recherché, d'une part, le moindre coût mettent en oeuvre des pattes et des éléments vis-écrou et, d'autre part, la facilité de montage au moyen de crochets (FR-A-2.606.817) voire des peignes, chacun intégré à un poteau (FR-A-2.316.414).

On connaît également un ensemble de panneau en fils rigides et de poteaux (DE-A-3.309.542) remarquable par les particularités suivantes :
- l'une des rives transversales du panneau porte de manière inamovible un poteau,
- l'autre rive transversale est constituée par les extrémités d'une pluralité de tronçons de fils longitudinaux qui s'étendent dans deux plans sensiblement parallèles écartés d'une valeur permettant l'emboitement de la dite rive sur le poteau d'un autre panneau pour son immobilisation par soudure.

Ce dispositif conçu, il y a une dizaine d'années, a ses avantages mais sa mise en oeuvre requiert un personnel qualifé pour l'ajustement et la soudure des panneaux.

L'ensemble conçu selon l'invention propose une solution trés simple à ce type d'inconvénients, laquelle solution n'avait jusqu'alors été qu'approchée par l'homme du métier.

Un autre résultat que l'invention vise à obtenir est un ensemble auto-verrouillable de poteaux et de panneaux du type précité qui ailie un moindre cout de fabrication et une simplicité d'assemblage.

A cet effet, l'invention a pour objet un ensemble caractérisé en ce que :
- d'une part, le fil transversal que présente chaque rive transversale du panneau est disposé pour constituer une butée d'appui pour un poteau et, d'autre part, chaque poteau porte au moins une butée d'appui pour le flanc du fil transversal situé en rive transversale d'un panneau, laquelle butée d'appui est sensiblement orthogonale aux tronçons de fils longitudinaux présentés en rive transversale, et
- sur chaque poteau, les butées opposées pour l'appui des génératrices des deux groupes de tronçons libres de fils longitudinaux sont situés dans des plans sensiblement parallèles et ces plans sont espacés d'une valeur sensiblement supérieure à celle qui sépare les plans parallèles des deux groupes de tronçons libres.

L'invention sera bien comprise à l'aide de la description ci-aprés faite à titre d'exemple non limitatif en regard du dessin ci-annexé qui représente schématiquement :
- figure 1 : une vue partielle d'un panneau et d'un poteau assemblés selon l'invention,
- figure 2 : une vue en coupe selon II-II de la figure 1,
- figure 3 : une vue partielle en perspective de l'extrémité d'un panneau,
- figure 4 : une vue de face d'un panneau assemblé à deux poteaux.

En se reportant au dessin, on voit une fraction d'un panneau 1 notamment de clôture d'une aire (non représentée), lequel panneau est en fils rigides, c'est à dire qu'il est constitué de fils 2, 3 notamment métalliques, disposés en au moins deux nappes selon deux directions sensiblement perpendiculaires et réalisant ainsi, d'une part, des fils longitudinaux 2 car destinés à s'étendre au long de la clôture à constituer et, d'autre part, des fils transversaux 3 quant à eux approximativement perpendiculaires aux fils longitudinaux 2.

Tel que cela apparait, chaque panneau 1 est, au droit de chacune de ces deux rives transversales 4 opposées, c'est à dire parallèles aux fils transversaux 3, destiné à être assemblé à une poutre tubulaire 5, tel un poteau de soutien, notamment sensiblement vertical et au moins indirectement ancré dans un support 6 tel le sol de l'aire 5 à clôturer.

Comme cela est représenté, chaque panneau présente, au moins au droit d'une des rives transversales 4, des parties terminales 2a de fils longitudinaux 2 qui, situées au delà d'un fil transversal 3, d'une part, sont sensiblement parallèles entre elles et, d'autre part, constituent deux groupes de tronçons libres 8, chacun de longueur L, qui présentent des génératrices dans deux plans P1, P2 approximativement parallèles espacés d'une valeur E1 également déterminée.

Cet assemblage de poteaux et de panneaux réalise un ensemble 7.

Pour constituer l'ensemble 7, au moins certains des poteaux 5 présentent chacun au moins deux butées 9, 10 d'appui opposées pour les génératrices 11, 12 des tronçons libres 8 de fils longitudinaux 2.

De manière notable :
- d'une part, le fil transversal que présente chaque rive transversale du panneau est disposé pour constituer une butée d'appui pour un poteau et, d'autre part, au moins une butée 13 d'appui pour le flanc 14 du fil transversal 3 situé en rive transversale d'un panneau 1, laquelle butée d'appui est sensiblement orthogonale aux tronçons 8 de fils longitudinaux 2 présentés en rive transversale 4 et,
- sur chaque poteau, les butées opposées 9, 10 pour l'appui des génératrices 11, 12 des deux groupes de tronçons libres 8 de fils longitudinaux 2 sont situés dans des plans P3, P4 sensiblement parallèles et ces plans sont espacés d'une valeur E2 sensiblement supérieure à celle E1 qui sépare les plans parallèles P1, P2 des deux groupes de tronçons libres.

Cette dernière particularité n'apparait pas sur les dessins car le serrage élastique a été faussé pour en faciliter la lecture.

La particularité technique précitée permet donc d'exploiter un pincement élastique réalisé entre les tronçons libres pour maintenir fermement la rive concernée du panneau sur un poteau.

De préférence, chacun de ces poteaux 5 comprend également au moins une butée 15 d'appui d'une génératrice 16 d'un fil longitudinal, laquelle est orientée pour le soutien du panneau 1.

Dans une forme préférée de construction, au moins certaines des butées 11, 15 pour l'appui des génératrices de tronçons libres 8 de fils longitudinaux situées dans sensiblement un même plan sont réalisées par les faces de découpes 17 telles des perçages réalisés dans la paroi tubulaire 5a du poteau 5 selon une disposition concordant avec celles des dits tronçons de fils longitudinaux.

Selon une autre forme de réalisation (non représentée), au moins certaines des butées 11, 15 pour l'appui des génératrices de tronçons libres 8 de fils longitudinaux situées sensiblement dans un même plan sont réalisées par les faces latérales et extrêmes d'une rainure qui, réalisée dans la paroi tubulaire 5a du poteau 5, s'étend approximativement selon son axe longitudinal.

Les tronçons libres 8 des fils longitudinaux 2 formant saillie sur chaque rive transversale du panneau sont organisés en deux séries parallèles de tronçons alignés et chaque poteau 5 comporte au moins deux faces 10, 13 sensiblement perpendiculaires dont l'une 13 présente une série de perçages 17 destinés à recevoir une série de tronçons libres 8 alignés et l'autre 10 réalise la butée d'appui latérale pour chaque tronçon 8 libre de la série de tronçons 8 antagonistes.

Avantageusement, au moins certains poteaux 5 ont une section quadrilatère rectangle et de préférence carrée.

Comme cela a été annoncé, on constate que l'ensemble 7 de l'invention met en oeuvre des éléments peu complexes à réaliser dont les poteaux tubulaires 5 de section carrée à paroi perforée et des panneaux 1 en treillis dont les rives transversales 4 destinées à jouxter les poteaux 5 sont équipés d'éléments saillants simplement constitués par des tronçons libres 8 des fils longitudinaux qu'ils comprennent.

Tel que cela peut être vérifié à l'issue du montage, le caractère auto-verrouillable de l'ensemble de poteaux 4 selon l'invention est intrinsèquement lié aux particularités techniques qui sont décrites plus avant.

En effet, une fois encadré par deux poteaux 5 fixés au sol 6 (figure 4), un panneau 1 ne peut être dégagé de ces poteaux 5, ce qui, dans l'art antérieur le plus proche (DE-A-3.309.542), ne pouvait être obtenu que par assemblage par soudure des différentes pièces.

## Revendications

1. Ensemble auto-verrouillable de panneaux (1) de clôture d'une aire et de poutres tubulaires (5) tels des poteaux de soutien de ces panneaux (1), lesquels panneaux (1) sont chacun constitués de fils (2, 3) disposés en au moins deux nappes selon deux directions sensiblement perpendiculaires et réalisant ainsi, d'une part, des fils longitudinaux (2) car destinés à s'étendre au long de la clôture à constituer et, d'autre part, des fils transversaux (3) quant à eux approximativement perpendiculaires aux fils longitudinaux (2),
chaque panneau étant, au droit de chacune de ces deux rives transversales (4) opposées, c'est à dire parallèles aux fils transversaux (3), destiné à être assemblé à une poutre tubulaire (5), tel un poteau de soutien, notamment sensiblement vertical et au moins indirectement ancré dans un support (6) tel le sol de l'aire (5) à clôturer,
chacun des ces panneaux présentant en outre, au moins au droit d'une des rives transversales (4), des parties terminales (2a) de fils longitudinaux (2) qui, situées au delà d'un fil transversal (3), d'une part, sont sensiblement parallèles entre elles et, d'autre part, constituent deux groupes de tronçons libres (8), chacun de longueur (L), qui présentent des génératrices dans deux plans (P1, P2) approximativement parallèles espacés d'une valeur (E1) également déterminée,
au moins certains des poteaux (5) présentant chacun au moins deux butées (9, 10) d'appui opposées pour les génératrices (11, 12) des tronçons libres (8) de fils longitudinaux (2),
cet ensemble auto-verrouillable étant **CARACTERISE** en ce que :
- d'une part, le fil transversal de chaque rive transversale du panneau est disposé pour constituer une butée d'appui pour un poteau et, d'autre part, chaque poteau porte au moins une butée (13) d'appui pour le flanc (14) du fil transversal (3) situé en rive transversale d'un panneau (1), laquelle butée d'appui est sensiblement orthogonale aux tronçons (8) de fils longitudinaux (2) présentés en rive transversale (4), et
- sur chaque poteau, les butées opposées (9, 10) pour l'appui des génératrices (11, 12) des deux groupes de tronçons libres (8) de fils longitudinaux (2) sont situés dans des plans (P3, P4) sensiblement parallèles et ces plans sont espacés d'une valeur (E2) sensiblement supérieure à celle (E1) qui sépare les plans parallèles (P1, P2) des deux groupes de tronçons libres.

2. Ensemble selon la revendication 1 **caractérisé** en ce que chacun de ces poteaux (5) comprend également au moins une butée (15) d'appui d'une génératrice (16) d'un fil longitudinal, laquelle est orientée pour le soutien du panneau (1).

3. Ensemble selon la revendication 1 ou 2 **caractérisé** en ce qu'au moins certaines des butées (11, 15) pour l'appui des génératrices de tronçons libres (8) de fils longitudinaux situées dans sensiblement un même plan sont réalisées par les faces de perçage (17) réalisés dans la paroi tubulaire (5a) du poteau (5) selon une disposition concordant avec celles des dits tronçons de fils longitudinaux.

4. Ensemble selon la revendication 1 ou 2 **caractérisé** en ce qu'au moins certaines des butées (11, 15) pour l'appui des génératrices de tronçons libres (8) de fils longitudinaux situées sensiblement dans un même plan sont réalisées par les faces latérales et extrêmes d'une rainure qui, réalisée dans la paroi tubulaire (5a) du poteau (5), s'étend approximativement selon son axe longitudinal.

5. Ensemble selon l'une quelconque des revendications 1 à 4 et pour l'assemblage des panneaux dont les tronçons libres (8) des fils longitudinaux (2) formant saillie sur chaque rive transversale du panneau sont organisés en deux séries parallèles de tronçons alignés, **caractérisé** en ce que chaque poteau (5) comporte au moins deux faces (10, 13) sensiblement perpendiculaires dont l'une (13) présente une série de perçages 17 destinés à recevoir une série de tronçons libres (8) alignés et l'autre (10) réalise la butée d'appui latérale pour chaque tronçon (8) libre de la série de tronçons (8) antagonistes.

## Claims

1. A self-lockable assembly of area-enclosing panels (1) and tubular beams (5), for example beams for supporting the said panels (1), each panel (1) comprising wires (2, 3) arranged in at least two layers in two substantially perpendicular directions, thus forming longitudinal wires (2) so called because they are intended to extend along the length of the enclosing means for assembly, and transverse wires (3) which are approximately perpendicular to the longitudinal wires (2), each panel being intended - at right angles to each of its two opposed transverse edges (4), i.e. edges parallel to the transverse wires (3) - for assembly on a tubular beam (5) such as a supporting beam, more particularly one which is substantially vertical and is secured at least indirectly in a support (6) such as the ground of the area (5) [*sic*] to be enclosed, each of the said panels also comprising - at least at right angles to one of the transverse edges (4) - end portions (2a) of longitudinal wires (2) which are located beyond a transverse wire (3) and are substantially mutually parallel and comprise two groups of free end portions (8) each of a length (L), with generatrices in two approximately parallel planes (P1, P2) spaced by an equally determined extent (E1), at least some of the beams (5) each comprising at least two opposite supporting stop portions (9, 10) for the generatrices (11, 12) of the free end portions (8) of longitudinal wires (2), the said self-lockable assembly being **characterised in that**:
- firstly, the transverse wire of each transverse edge of a panel is arranged so as to form a supporting stop device for a beam, and secondly, each beam has at least one supporting stop device (13) for the flank (14) of the transverse wire (3) located at the transverse edge of a panel (1), the said supporting stop device being substantially orthogonal to the end portions (8) of longitudinal wires (2) arranged at the transverse edge (4), and
- on each beam, the opposed stop devices (9, 10) for supporting the generatrices (11, 12) of the two groups of free end portions (8) of longitudinal wires (2) are located in substantially parallel planes (P3, P4) which are spaced by an extent (E2) which is substantially greater than the extent (E1) separating the parallel planes (P1, P2) of the two groups of free ends.

2. An assembly according to claim 1, **characterised in that** each of the beams (5) also comprises at least one stop device (15) for supporting a generatrix (16) of a longitudinal wire, and oriented so as to support the panel (1).

3. An assembly according to claim 1 or 2, **characterised in that** at least some of the stop devices (11, 15) for supporting the generatrices of free end portions (8) of longitudinal wires located in substantially the same plane are produced by drilled surfaces (17) provided in the tubular wall (5a) of the beam (5) in an arrangement matching that of the said end portions of longitudinal wires.

4. An assembly according to claim 1 or 2, **characterised in that** at least some of the stop devices (11, 15) for supporting the generatrices of free end portions (8) of longitudinal wires located in substantially the same plane are produced by the lateral and end surfaces of a groove provided in the tubular wall (5a) of the beam (5) and extending approximately along the longitudinal axis thereof.

5. An assembly according to any one of claims 1 to 4, for assembling panels in which the free end portions (8) of longitudinal wires (2) projecting from each transverse edge of a panel are arranged in two parallel series of aligned end portions, **characterised in that** each beam (5) has at least two substantially perpendicular surfaces (10, 13), one (13) of which has a series of drilled bores (17) intended to receive one series of aligned free end portions (8) and the other surface (10) provides the lateral supporting stop surface for each free end portion (8) of the series of other end portions (8).

## Patentansprüche

1. Selbstverrigelbarer Plattenverbund mit Platten (1) zum Umschließen einer Fläche und mit rohrförmigen Trägern (5), beispielsweise Pfosten, zum Halten dieser Platten (1), wobei die Platten (1) jeweils aus Drähten (2, 3) bestehen, die in mindestens zwei Schichten in zwei im wesentlichen senkrecht zueinander stehenden Richtungen so angeordnet sind, daß einerseits Längsdrähte (2) ausgebildet sind, da diese dazu bestimmt sind, sich entlang der zu bildenden Umschließung zu erstrecken, und andererseits Querdrähte (3), die ihrerseits in etwa senkrecht zu den Längsdrähten (2) verlaufen,
wobei jede Platte an der Stelle jeder ihrer einander gegenüberliegenden, d.h. zu den Querdrähten (3) parallelen Querkantenflächen (4) zur Anbringung an einem rohrförmigen Träger (5) wie beispielsweise einem Haltepfosten vorgesehen ist, der insbesondere im wesentlichen vertikal verläuft und zumindest indirekt in einer Abstützung (6), beispielsweise dem Boden der zu umschließenden Fläche (5) verankert ist,
und wobei jede dieser Platten außerdem zumindest an der Stelle einer ihrer Querkantenflächen (4) Endabschnitte (2a) der Längsdrähte (2) aufweist, die einerseits über einen Querdraht (3) überstehen und im wesentlichen parallel zueinander verlaufen, und andererseits zwei Gruppen von freien Abschnitten (8) jeweils mit einer Länge (L) bilden, welche in zwei in etwa parallelen und um einen ebenfalls vorgegebenen Wert (E1) voneinander beabstandeten Ebenen (P1, P2) Mantelflächen aufweisen,
und wobei von den Haltepfosten (5) zumindest einige jeweils mindestens zwei gegenüberliegende Anlageanschläge (9, 10) für die Mantelflächen (11, 12) der freien Abschnitte (8) der Längsdrähte (2) aufweisen,
**dadurch GEKENNZEICHNET**, daß
- einerseits der Querdraht jeder Querkantenfläche der Platte so angeordnet ist, daß er einen Anlageanschlag für einen Pfosten bildet, und andererseits jeder Pfosten mindestens einen Anschlag (13) als Anlage für die Flanke (14) des auf der Querkantenfläche einer Platte (1) liegenden Querdrahts (3) bildet, wobei dieser Anlageanschlag im wesentlichen rechtwinklig zu den Abschnitten (8) der Längsdrähte (2) verläuft, die an der Querkantenfläche (4) vorhanden sind, und
daß auf jedem Pfosten die sich gegenüberliegenden Anschläge (9, 10) zur Anlage der Mantelflächen (11, 12) der beiden Gruppen freier Abschnitte (8) der Längsdrähte (2) in Ebenen (P3, P4) liegen, die im wesentlichen parallel sind, und daß diese Ebenen um einen Wert (E2) voneinander beabstandet sind, der im wesentlichen größer ist als der Wert (E1) des Abstands, um den die parallelen Ebenen (P1, P2) der beiden Gruppen freier Abschnitte voneinander entfernt sind.

2. Plattenverbund nach Anspruch 1, **dadurch gekennzeichnet**, daß jeder dieser Pfosten (5) außerdem mindestens einen Anschlag (15) als Anlage für eine Mantelfläche (16) eines Längsdrahts aufweist, welcher zum Halten der Platte (1) ausgerichtet ist.

3. Plattenverbund nach Anspruch 1 oder 2, **dadurch gekennzeichnet**, daß zumindest einige der Anschläge (11, 15) für die Anlage der Mantelflächen der freien Abschnitte (8) der Längsdrähte, die im wesentlichen in derselben Ebene liegen, von Lochflächen (17) gebildet werden, die in der rohrförmigen Wandung (5a) des Pfostens (5) entsprechend einer Anordnung ausgebildet sind, die mit denen der sogenannten Längsdrahtabschnitte zusammenfallen.

4. Plattenverbund nach Anspruch 1 oder 2, **dadurch gekennzeichnet**, daß zumindest einige der Anschläge (11, 15) als Anlage für die Mantelflächen der freien Abschnitte (8) der Längsdrähte, die im wesentlichen in derselben Ebene liegen, von Seiten- und Endflächen einer Nut gebildet werden, die in der rohrförmigen Wandung (5a) des Pfostens (5) ausgebildet ist und sich in etwa entlang von dessen Längsachse erstreckt.

5. Plattenverbund nach einem der Ansprüche 1 bis 4 zum Zusammenbau von Platten, deren freie Abschnitte (8) an den Längsdrähten (2) über jede Querkantenfläche der Platte überstehen, in zwei parallelen Sätzen von fluchtenden Abschnitten angeordnet sind, **dadurch gekennzeichnet**, daß jeder Pfosten (5) mindestens zwei im wesentlichen senkrechte Flächen (10, 13) aufweist, von denen die eine (13) einen Satz Löcher (17) aufweist, die zur Aufnahme eines Satzes ausgerichteter freier Abschnitte (8) bestimmt sind, während die andere (10) den Anschlag zur seitlichen Anlage für jeden freien Abschnitt (8) aus dem Satz Gegenabschnitte (8) bildet.
